# EUROPÄISCHE PATENTSCHRIFT

(11) **EP 3 943 703 B1**
(45) Veröffentlichungstag und Bekanntmachung des Hinweises auf die Patenterteilung: **24.09.2025**
(21) Anmeldenummer: 21176654.8
(22) Anmeldetag: 28.05.2021
(51) Int. Cl.: E06B 3/96, E06B 1/36, E06B 3/964, E06B 1/52, E06B 3/22, E06B 3/36

(54) **VERFAHREN ZUM BEFESTIGEN EINES PROFILS AN EINEM STAB, FENSTERRAHMEN UND VORRICHTUNG ZUR HERSTELLUNG EINES FENSTERRAHMENS ODER FENSTERTEILRAHMENS**
METHOD FOR FIXING A PROFILE TO A ROD, WINDOW FRAME AND DEVICE FOR MANUFACTURING A WINDOW FRAME OR PART OF A WINDOW FRAME
PROCÉDÉ DE FIXATION D'UN PROFILÉ SUR UNE BARRE, CADRE DE FENÊTRE ET DISPOSITIF DE FABRICATION D'UN CADRE DE FENÊTRE OU D'UNE PARTIE DE CADRE DE FENÊTRE

(30) Priorität: 22.06.2020 DE 102020116441
(43) Veröffentlichungstag der Anmeldung: 26.01.2022
(62) Teilanmeldung aus: 25159771.2
(73) Patentinhaber: Urban GmbH & Co. Maschinenbau KG, 87700 Memmingen (DE)
(72) Erfinder: Jägg, Josef, 88450 Berkheim (DE)
(74) Vertreter: Patentanwälte Olbricht, Buchhold, Keulertz Partnerschaft mbB

(56) Entgegenhaltungen:
- EP-A1- 0 921 259
- EP-A2- 2 105 282
- DE-U1- 20 206 377
- GB-A- 2 120 714
- GB-A- 2 196 041
- GB-A- 2 264 524
- GB-A- 2 288 422
- GB-A- 2 289 080
- GB-A- 2 316 117
- GB-A- 2 376 657
- GB-A- 2 529 717

## Beschreibung

Die Erfindung betrifft ein Verfahren zum Befestigen eines Profils, insbesondere eines Kämpfers, an einem Stab sowie einen Fensterrahmen oder Fensterteilrahmen.

Fensterrahmen werden typischerweise verwendet, um in eine Gebäudeöffnung eingebracht zu werden und Fenster daran anzubringen, wobei Fensterrahmen typischerweise auch die Funktion erfüllen, einen definierten Anschlag für die Fenster zu bieten. Im geschlossenen Zustand schließen diese üblicherweise dicht mit den Fensterrahmen ab. Hierfür kann ein Fensterrahmen insbesondere Überschläge aufweisen, welche an einem Stab oder einem Profil ausgebildet sein können.

Ein Profil, welches in einem Fensterrahmen im Einbauzustand typischerweise senkrecht angeordnet ist, wird dabei auch als Kämpfer bezeichnet. Auch an diesem schlagen typischerweise Fenster an. Während die meisten Fensterrahmen so ausgebildet sind, dass zwei Fenster in die gleiche Richtung zu öffnen sind, besteht in einigen Ländern eine hohe Verbreitung von Ausführungen, bei welchen die Fenster in unterschiedliche Richtungen zu öffnen sind. Ein Kämpfer für eine solche Ausführung wird auch als Wechselkämpfer bezeichnet.

Das Dokument DE 202 06 377 U1 offenbart ein Verfahren zum Verbinden eines Querholms mit Rahmenteilen eines Fensterrahmens, wobei ein Y-förmiger Schweißspiegel verwendet wird.

Das Dokument GB 2196041 A offenbart eine Fensteranordnung mit mindestens einem Fensterrahmen, dessen Verglasung geöffnet werden kann.

Das Dokument GB 2288422 A offenbart einen Fensterpfosten, an welchem ein Querträger befestigt wird.

Das Dokument GB 2289080 A offenbart das Zusammenfügen von Rahmenteilen eines Fensterrahmens.

Das Dokument GB 2120714 A offenbart Rahmenteile eines Fensterrahmens.

Das Dokument GB 2529717 A offenbart einen Fensterrahmen und ein zugehöriges Herstellungsverfahren.

Das Dokument EP 2105282 A2 offenbart eine Vorrichtung zum Verbinden von Kunststoffprofilteilen.

Das Dokument GB 2376657 A offenbart eine Vorrichtung zum Herstellen einer extrudierten Türe aus Plastik.

Das Dokument EP 0921259 A1 offenbart ein Verfahren zur Herstellung eines Stulpfensters.

Es ist eine Aufgabe der Erfindung, ein Verfahren zum Befestigen eines Profils, insbesondere eines Kämpfers, an einem Stab bereitzustellen, welches im Vergleich zu bekannten Ausführungen insbesondere dahingehend verbessert ist, dass ein Wechselkämpfer einfach befestigt werden kann. Es sind des Weiteren Aufgaben der Erfindung, einen zugehörigen Fensterrahmen oder Fensterteilrahmen bereitzustellen. Dies wird erfindungsgemäß durch ein Verfahren sowie einen Fensterrahmen oder Fensterteilrahmen sowie eine Vorrichtung gemäß den jeweiligen Hauptansprüchen erreicht. Vorteilhafte Ausgestaltungen sind beispielsweise in den Unteransprüchen beansprucht.

Die Erfindung betrifft ein Verfahren zum Befestigen eines Profils, insbesondere eines Kämpfers, an einem Stab, zur Herstellung eines Fensterrahmens mit Überschlägen an der Außen- und Innenseite des Fensterrahmens. Das Verfahren weist folgende Schritte auf:
- Bereitstellen des Stabs, wobei der Stab sich entlang einer ersten Längsrichtung erstreckt und zumindest eine Oberfläche aufweist, von welcher aus sich ein erster Überschlag und ein zweiter Überschlag in die gleiche Richtung erstrecken, wobei entlang der ersten Längsrichtung bis zu einem Verbindungsbereich der erste Überschlag an einer ersten Längsseite der Oberfläche angeordnet ist und ab dem Verbindungsbereich der zweite Überschlag an einer zweiten Längsseite der Oberfläche, welche der ersten Längsseite gegenüberliegt, angeordnet ist,
- Bereitstellen des Profils, wobei das Profil sich entlang einer zweiten Längsrichtung erstreckt, wobei das Profil einen dritten Überschlag und einen vierten Überschlag aufweist, welche sich von diagonal gegenüberliegenden Längskanten des Profils in zueinander entgegengesetzte Richtungen erstrecken,
- Abschrägen von Stirnseiten des ersten Überschlags und des zweiten Überschlags, so dass der erste Überschlag und der zweite Überschlag ihre größte Erstreckung am Übergang zur Oberfläche haben,
- Abschrägen des dritten Überschlags und des vierten Überschlags an einem Längsende des Profils, so dass der dritte Überschlag und der vierte Überschlag am Längsende ihre größte Erstreckung haben,
- Zusammenführen des Profils mit dem Stab, so dass die zweite Längsrichtung winklig, bevorzugt rechtwinklig, zur ersten Längsrichtung ist.

Durch diese Verfahrensschritte können das Profil und der Stab in vorteilhafter Weise auf die Verbindung vorbereitet werden, da die Überschläge so abgeschrägt werden, dass sie ideal zueinanderpassen.

Das Profil kann insbesondere ein Kämpfer sein, welcher in einem fertigen Fensterrahmen im Einbauzustand typischerweise senkrecht ausgerichtet ist. Der Stab kann insbesondere ein Teil eines Fensterrahmens sein, welcher in einem fertigen Fensterrahmen horizontal ausgerichtet ist. Er kann im Einbauzustand beispielsweise oben oder unten angeordnet sein.

Eine Außenseite kann insbesondere eine Seite des Fensterrahmens sein, welche im Einbauzustand der Umgebung eines Gebäudes zugewandt ist. Eine Innenseite kann insbesondere eine Seite des Fensterrahmens sein, welche im Einbauzustand einem Innenraum des Gebäudes zugewandt ist.

Unter einem Erstrecken der Überschläge in die gleiche Richtung kann insbesondere verstanden werden, dass diese sich von der Oberfläche aus gesehen zur gleichen Seite bezüglich einer Ebene der Oberfläche erstrecken. Der erste Überschlag und der zweite Überschlag sind dabei jedoch entlang unterschiedlicher Längsseiten der Oberfläche angeordnet, wobei sich diese Längsseiten beispielsweise entlang einer Längserstreckung des Stabs erstrecken können. Somit sind die Überschläge typischerweise in eine Richtung quer zur Längserstreckung des Stabs voneinander beabstandet.

Die Erstreckung in entgegengesetzte Richtungen, welche auf den dritten Überschlag und den vierten Überschlag zutrifft, kann dabei insbesondere bedeuten, dass sich diese von einer Ebene aus gesehen in unterschiedliche Richtungen erstrecken. Das Profil kann insbesondere einen zumindest im Wesentlichen quaderförmigen Querschnitt haben, wobei der dritte und der vierte Überschlag typischerweise an diagonal gegenüberliegenden Kanten dieses Quaders angeordnet sein können.

Die jeweils größte Erstreckung des ersten Überschlags und des zweiten Überschlags am Übergang zur Oberfläche kann insbesondere bedeuten, dass sich ein Querschnitt entlang einer Längserstreckung des jeweiligen Überschlags gesehen, welche insbesondere parallel zur Längserstreckung des Stabs sein kann, zum Übergang zur Oberfläche hin kontinuierlich verkleinert. Entsprechendes gilt für den dritten und den vierten Überschlag bezüglich ihrer Erstreckung zum Längsende hin.

Erfindungsgemäß weist das Verfahren ferner folgenden Schritt auf:
- Verbinden, insbesondere Verkleben oder Verschweißen, des Profils mit dem Stab am Verbindungsbereich derart, dass nach dem Verbinden der dritte Überschlag den ersten Überschlag außenseitig zumindest partiell überdeckt und der vierte Überschlag den zweiten Überschlag außenseitig zumindest partiell überdeckt.

Durch eine solche Verfahrensführung kann insbesondere erreicht werden, dass ein partielles Überdecken der Überschläge vorgesehen wird, wodurch die Überschläge leicht aneinander befestigt werden können und einen formschönen Übergang ausbilden. Insbesondere kann eine sichtbare Verbindungsstelle in einem Winkel mittig zwischen dem Profil und dem Stab ausgebildet werden.

Gemäß einer möglichen, nicht unter Anspruch 1 fallenden, Verfahrensführung weist das Verfahren ferner folgenden Schritt auf:
- Verbinden, insbesondere Verkleben oder Verschweißen, des Profils mit dem Stab am Verbindungsbereich derart, dass nach dem Verbinden eine Stirnseite des dritten Überschlags eine Stirnseite des ersten Überschlags überdeckt und eine Stirnseite des vierten Überschlags eine Stirnseite des zweiten Überschlags überdeckt.

Durch eine solche Verfahrensführung kann insbesondere auf ein Überdecken der Überschläge verzichtet werden, wobei die Überschläge jeweils an ihren Stirnseiten aneinander angrenzen. Dies ermöglicht eine einfache Ausführung, wobei insbesondere die Stirnseiten entlang einer Winkelhalbierenden zwischen Stab und Profil aneinander angrenzen können, was beispielsweise einer Ausführung auf Gehrung entspricht.

Gemäß einer bevorzugten Ausführung sind in dem ersten Überschlag und in dem zweiten Überschlag jeweilige längs verlaufende Hohlräume ausgebildet. Diese können insbesondere nach dem Verbinden durch das Profil stirnseitig verschlossen werden. Derartige Hohlräume können die Herstellung vereinfachen und Gewicht reduzieren. Durch das Verschließen mittels des Profils wird verhindert, dass bei geöffnetem Fenster Luft oder Feuchtigkeit in diese eindringt und dort eventuell zu Problemen führt.

Gemäß einer Ausführung wird der dritte Überschlag so abgeschrägt, dass er nach dem Verbinden komplementär zum ersten Überschlag ist und den ersten Überschlag außenseitig partiell überdeckt. Gemäß einer weiteren bevorzugten Ausführung wird der vierte Überschlag so abgeschrägt, dass er nach dem Verbinden komplementär zum zweiten Überschlag ist und den zweiten Überschlag außenseitig partiell überdeckt. Dadurch kann durch die Abschrägung bereits die jeweilige Überdeckung vorbereitet werden.

Gemäß einer Ausführung ist entlang der ersten Längsrichtung der erste Überschlag bis zum Beginn des zweiten Überschlags ausgebildet. Insbesondere kann sich dies auf die bereits erwähnten Übergänge zur Oberfläche beziehen. Damit wird ein unmittelbares Angrenzen der Überschläge, abgesehen davon, dass sie auf unterschiedlichen Längsseiten angeordnet sind, ermöglicht.

Gemäß einer Ausführung ist zwischen dem ersten Überschlag und dem zweiten Überschlag ein sich in Längsrichtung des Stabs erstreckender Zwischenbereich ausgebildet. Dadurch können die Überschläge in Längsrichtung voneinander beabstandet werden. Auch dies kann sich insbesondere auf die jeweiligen Übergänge zur Oberfläche beziehen.

Gemäß einer Ausführung weist das Verfahren ferner folgende Schritte auf:
- Ausfräsen einer Einkerbung in dem Stab zwischen dem ersten Überschlag und dem zweiten Überschlag, so dass eine Längsrichtung der Einkerbung zwischen dem ersten Überschlag und dem zweiten Überschlag verläuft, und
- beidseitiges Abfräsen des Längsendes des Profils, welches mit dem Stab verbunden wird, zwischen dem dritten Überschlag und dem vierten Überschlag, so dass beidseitig Abschrägungen zwischen dem dritten Überschlag und dem vierten Überschlag verlaufen.

Durch eine solche Verfahrensführung kann die Befestigung von Stab und Profil aneinander weiter vereinfacht werden, da die Einkerbung die Position des Profils vorgeben kann und dieses auch fixieren kann. Außerdem kann die Herstellung vereinfacht werden, da entsprechende Abschrägungen typischerweise einfach mittels Fräswerkzeugen hergestellt werden können.

Die Einkerbung kann insbesondere zumindest im Wesentlichen oder auch vollständig komplementär zu den Abschrägungen sein. Dadurch können Abschrägung und Einkerbung in vorteilhafter Weise aneinander angrenzen und die gegenseitige Lage definieren.

Die Einkerbung kann insbesondere partiell in den ersten Überschlag und/oder den zweiten Überschlag hineinreichen. Die Abschrägungen können insbesondere partiell in den dritten Überschlag und/oder den vierten Überschlag hineinreichen. Es hat sich gezeigt, dass dadurch bevorzugte geometrische Verhältnisse erreicht werden können.

Insbesondere können Bereiche der Stirnseiten des ersten Überschlags und des zweiten Überschlags, welche von Stirnseiten des dritten Überschlags und/oder des vierten Überschlags überdeckt werden, mittels eines separaten Fräswerkzeugs gefräst werden, wobei eine jeweilige an den Überschlag angrenzende Wange belassen wird, welche die Einkerbung seitlich begrenzt. Dies erlaubt es, auch für den Fall einer gewünschten seitlichen Begrenzung der Einkerbung durch Wangen die Abschrägungen bis in die jeweiligen Überschläge auszuführen, wobei hierfür beispielsweise ein kleineres bzw. dünneres Fräswerkzeug als zu sonstigen Ausführungen der Abschrägungen verwendet werden kann. Dadurch können die Wangen in definierter Weise stehengelassen werden.

Das abgefräste Längsende kann insbesondere beim Verbinden in die Einkerbung eingreifen. Dadurch kann zusätzliche Stabilität erreicht werden und es können die Relativpositionen zueinander exakt definiert werden.

Das Profil kann insbesondere mit dem Stab unter Verwendung eines im Querschnitt V-förmigen oder Y-förmigen Heizspiegels verschweißt werden. Dies erlaubt eine besonders gute Anpassung an die geometrischen Verhältnisse, da insbesondere bei Verwendung der bereits weiter oben beschriebenen Einkerbung und der Abschrägungen die Einkerbung typischerweise eine V-Form hat. Wenn beim Verbinden des Profils mit dem Stab der Stab bereits in seinem festen endgültigen Zustand ist, so kann hierbei insbesondere ein V-förmiger Heizspiegel verwendet werden. Sollen die Verbindung von zwei Stabteilen, wie weiter unten beschrieben, und die Verbindung des Stabs mit dem Profil in einem Arbeitsschritt erfolgen, so bietet sich insbesondere die Verwendung eines im Querschnitt Y-förmigen Heizspiegels an. Derartige Heizspiegel können in vorteilhafter Weise an die jeweilige Geometrie angepasst sein.

Gemäß einer möglichen Verfahrensführung weist das Verfahren ferner folgenden Schritt auf:
- teilweises Abfräsen seitlicher Wangen des Profils am Längsende, welches mit dem Stab verbunden wird.

Durch ein solches Abfräsen von seitlichen Wangen kann das Profil so ausgebildet werden, dass seine Wangen mit entsprechenden Wangen des Stabs bestmöglich zusammenpassen. Wangen können dabei insbesondere Seiten begrenzen, insbesondere im Wesentlichen oder auch vollständig eben begrenzen, welche im Einbauzustand einer Innenseite oder einer Außenseite zugewandt sind.

Insbesondere können die Wangen so weit abgefräst werden, dass sie nach dem Verbinden plan auf der Oberfläche des Stabs und/oder auf einer jeweiligen Verlängerung der Oberfläche außerhalb der ersten und zweiten Überschläge aufliegen. Dies erlaubt in typischen Anwendungen eine besonders formschöne Ausführung.

Der dritte Überschlag und der vierte Überschlag können insbesondere am Längsende rund oder kurvenförmig abgeschrägt werden. Dies erlaubt eine vorteilhafte Anpassung an den ersten Überschlag bzw. den zweiten Überschlag, so dass sich diese bestmöglich überlappen können und vorteilhaft unmittelbar aneinander anliegen können.

Insbesondere können der erste Überschlag und der dritte Überschlag für das erste Fenster vorgesehen sein. Des Weiteren können insbesondere der zweite Überschlag und der vierte Überschlag für das zweite Fenster vorgesehen sein. Dies erlaubt die Anbringung zweier Fenster, welche insbesondere in unterschiedlichen Richtungen geöffnet werden können. Dies entspricht der typischen Ausführung mit Wechselkämpfer.

Das Bereitstellen des Stabs kann insbesondere folgende Schritte aufweisen:
- Bereitstellen eines Ausgangsstabs mit einem durchgehenden Überschlag,
- Durchtrennen des Ausgangsstabs quer zur Längsrichtung des Ausgangsstabs, so dass ein erstes Stabteil und ein zweites Stabteil entstehen,
- Drehen zumindest des zweiten Stabteils und Zusammenführen mit dem ersten Stabteil, so dass die Oberfläche durchgehend entsteht, und
- Verbinden des ersten Stabteils mit dem zweiten Stabteil.

Durch eine solche Verfahrensführung kann zur Herstellung des Ausgangsstabs auf eine kontinuierliche Fertigung ohne geometrische Variation zurückgegriffen werden. Durch ein einfaches Durchtrennen und ein erneutes Verbinden kann die Form des Stabs erreicht werden, welche für die hierin beschriebene Verfahrensführung benötigt wird. Insbesondere können dadurch der erste Überschlag und der zweite Überschlag aus dem durchgehenden Überschlag ausgebildet werden. Diese können anschließend an ihren Stirnseiten abgefräst werden, um die gewünschte Form zu erreichen.

Das Durchtrennen des Ausgangsstabs kann insbesondere quer zu einer Längserstreckung des Ausgangsstabs erfolgen. Auch andere Winkel können jedoch verwendet werden.

Insbesondere kann das Verbinden des ersten Stabteils mit dem zweiten Stabteil in einem Arbeitsschritt mit dem Verbinden des Profils am Stab unter Verwendung eines im Querschnitt Y-förmigen Schweißspiegels erfolgen. Dadurch kann ein Verfahrensschritt genügen, um die beiden Stabteile und das Profil miteinander zu verbinden. Auf die obigen Ausführungen zu einem im Querschnitt Y-förmigen Schweißspiegel sei verwiesen.

Die Erfindung betrifft des Weiteren einen Fensterrahmen oder Fensterteilrahmen, zumindest bestehend aus einem längs verlaufenden Stab und aus einem hieran winklig, nicht an den Ecken des Stabs, in einem Verbindungsbereich des Stabs anschließenden Profil, wobei der Stab sich entlang einer ersten Längsrichtung erstreckt und zumindest eine Oberfläche aufweist, von welcher aus sich ein erster Überschlag und ein zweiter Überschlag in die gleiche Richtung erstrecken, wobei entlang der ersten Längsrichtung bis zu einem Verbindungsbereich der erste Überschlag an einer ersten Längsseite der Oberfläche angeordnet ist und ab dem Verbindungsbereich der zweite Überschlag an einer zweiten Längsseite der Oberfläche, welche der ersten Längsseite gegenüberliegt, angeordnet ist, und wobei das Profil einen dritten Überschlag und einen vierten Überschlag aufweist, welche sich von diagonal gegenüberliegenden Längskanten des Profils in zueinander entgegengesetzte Richtungen erstrecken. Erfindungsgemäß ist dabei insbesondere vorgesehen, dass das Profil, einen Kämpfer ausbildend, im Verbindungsbereich des Stabs in eine Einkerbung eingreift. Bei der Einkerbung kann es sich insbesondere um die weiter oben bereits beschriebene Einkerbung handeln. Dadurch kann in vorteilhafter Weise eine Verbindung zwischen einem Stab und einem Profil erreicht werden, wobei die weiter oben bereits beschriebenen Vorteile erreicht werden können.

Insbesondere wird das Profil mit dem Stab mittels eines hierin beschriebenen Verfahrens verbunden. Dabei kann auf alle beschriebenen Ausführungen zurückgegriffen werden.

Die Offenbarung betrifft des Weiteren eine Vorrichtung zur Herstellung eines Fensterrahmens oder Fensterteilrahmens, wobei der Fensterrahmen bzw. der Fensterteilrahmen zumindest aus einem längs verlaufenden Stab und einem hieran winklig, nicht an den Ecken des Stabs, anschließenden Profil besteht, wobei der Stab und das Profil aus verschweißtem Kunststoffmaterial bestehen, wobei die Vorrichtung insbesondere zur Durchführung des Verfahrens wie hierin beschrieben ausgebildet ist, und für das Verschweißen des Profils mit dem Stab ein Schweißspiegel mit zumindest im Wesentlichen einem Y-förmigen oder V-förmigen Querschnitt vorgesehen ist.

Mittels einer solchen Vorrichtung kann das hierin beschriebene Verfahren in besonders vorteilhafter Weise ausgeführt werden. Bezüglich des Verfahrens kann auf alle hierin beschriebenen Ausführungen zurückgegriffen werden. Insbesondere kann wie bereits beschrieben ein im Querschnitt Y-förmiger oder V-förmiger Schweißspiegel verwendet werden, wobei die weiter oben bereits beschriebenen Vorteile erreicht werden können.

Die Erfindung wird nun anhand der Figuren beschrieben. Dabei zeigen:
- Fig. 1:: Stabteile gemäß einem ersten Ausführungsbeispiel,
- Fig. 2:: ein Profil gemäß dem ersten Ausführungsbeispiel,
- Fig. 3:: einen Stab gemäß dem ersten Ausführungsbeispiel,
- Fig. 4:: Stab und Profil nach einem Verbinden gemäß dem ersten Ausführungsbeispiel,
- Fig. 5:: zwei Stabteile gemäß einem zweiten Ausführungsbeispiel, welches nicht unter Anspruch 1 fällt,
- Fig. 6:: ein Profil gemäß dem zweiten Ausführungsbeispiel,
- Fig. 7:: Stab und Profil nach dem Verbinden gemäß dem zweiten Ausführungsbeispiel,
- Fig. 8:: zwei Stabteile gemäß einem dritten Ausführungsbeispiel,
- Fig. 9:: ein Profil gemäß dem dritten Ausführungsbeispiel, und
- Fig. 10:: Stab und Profil gemäß dem dritten Ausführungsbeispiel.

Fig. 1 zeigt ein erstes Stabteil 5a und ein zweites Stabteil 5b für eine Verfahrensführung gemäß einem ersten Ausführungsbeispiel. Auf dieses Ausführungsbeispiel beziehen sich auch die nachfolgenden Fig. 2 bis 4.

Die Stabteile 5a, 5b werden nach einem Verbinden zu einem Stab 5 verbunden. Dieser kann beispielsweise eine Unterseite oder eine Oberseite eines Fensterrahmens ausbilden.

An dem ersten Stabteil 5a ist ein erster Überschlag 10 ausgebildet. An dem zweiten Stabteil 5b ist ein zweiter Überschlag 20 ausgebildet. Die Überschläge stehen von einer Oberfläche 7 des Stabs 5 ab, wobei die Oberfläche 7 in dem in Fig. 1 dargestellten Zustand noch getrennt ist, und bei einem verbundenen Zustand bis auf die noch zu beschreibende Einkerbung durchgehend ist.

Der erste Überschlag 10 ist an einer ersten Längsseite 71 der Oberfläche 7 angeordnet. Der zweite Überschlag 20 ist an einer zweiten Längsseite 72 der Oberfläche 7 angeordnet. Die beiden Längsseiten 71, 72 liegen sich wie gezeigt bezüglich der Oberfläche 7 gegenüber. Ein Übergang vom ersten Überschlag 10 zum zweiten Überschlag 20 erfolgt an einem Verbindungsbereich 8, welcher in der Darstellung von Fig. 1 zwischen den beiden Stabteilen 5a, 5b ausgebildet ist.

Der erste Überschlag 10 weist eine erste Stirnseite 11 auf. Der zweite Überschlag 20 weist eine zweite Stirnseite 21 auf. Der erste Überschlag 10 weist eine größte Erstreckung 12 auf, welche wie gezeigt am Übergang zur Oberfläche 7 angeordnet ist. Ebenso weist der zweite Überschlag 20 eine größte Erstreckung 22 auf, welche wie gezeigt am Übergang zur Oberfläche 7 angeordnet ist. Dies erfolgt durch eine jeweilige Abschrägung der beiden Stirnseiten 11, 21, wobei sich ein Querschnitt der Überschläge 10, 20 zum Verbindungsbereich 8 hin verkleinert. Die erste Stirnseite weist einen zurückgesetzten ersten Stirnseitenabschnitt 16 auf. Die zweite Stirnseite weist einen zurückgesetzten zweiten Stirnseitenabschnitt 26 auf. Die Stirnseitenabschnitte 16, 26 grenzen im zusammengebauten Zustand unmittelbar an andere Stirnseiten an. Die jeweiligen Reste der Stirnseiten 11, 21 bilden demgegenüber einen Überlapp aus. Dies wird weiter unten näher beschrieben werden.

Wie weiter unten mit Bezug auf Fig. 3 näher beschrieben werden wird, ist zwischen den beiden Stabteilen 5a, 5b im zusammengebauten Zustand eine Einkerbung ausgebildet, wobei zur Herstellung jeweiliger Abschrägungen auch die Abschrägungen an den Stirnseiten 11, 21 der Überschläge 10, 20 mit ausgebildet werden können.

Fig. 2 zeigt ein Profil 100 für die Verfahrensführung gemäß dem ersten Ausführungsbeispiel. Das Profil 100 erstreckt sich entlang einer Längsrichtung und hat einen zumindest im Wesentlichen quaderförmigen Querschnitt. An einer Kante steht dabei ein dritter Überschlag 130 ab und an einer diagonal gegenüberliegenden Kante steht ein vierter Überschlag 140 ab. Das Profil 100 hat ein Längsende 110, wobei die Überschläge 130, 140 an jeweiligen Stirnseiten 131, 141 in jeweilige Abschrägungen 112, 114 des Profils 100 übergehen und spitz zum Längsende hin zulaufen. Dementsprechend hat der dritte Überschlag 130 seine größte Erstreckung 132 am Längsende 110, und der vierte Überschlag 140 hat ebenfalls seine größte Erstreckung 142 am Längsende 110.

Seitlich sind an dem Profil 100 Wangen 103, 104 ausgebildet, wobei diese in jeweils einen Überschlag 130, 140 übergehen. Diese sind wie gezeigt von dem Längsende 110 aus partiell abgefräst, so dass sie komplementär zum Stab 5 sind.

Fig. 3 zeigt die Stabteile 5a, 5b nach deren Zusammenbau zum Stab 5. Dabei wurden sie in der Mitte aneinandergeschweißt. Hierdurch bilden die beiden Stabteile 5a, 5b eine Einkerbung 6, wobei diese auch durch in Verlängerung der Stirnseiten 11, 21 der Überschläge 10, 20 ausgebildete Abschrägungen definiert ist.

Des Weiteren sind in den Überschlägen 10, 20 jeweilige Hohlräume 14, 24 ausgebildet, welche im vorliegenden Zustand zur Einkerbung 6 hin offen sind. Es wird später gezeigt werden, dass diese durch das Profil 100 verschlossen werden können.

In die Einkerbung 6 kann das in Fig. 2 dargestellte Ende des Profils 100 eingeführt werden, und zwar insbesondere derart, dass das Längsende 110 in die Einkerbung 6 eingreift, wobei die Einkerbung 6 komplementär zu den Abschrägungen 112, 114 ausgebildet ist. Dadurch werden Position und Ausrichtung des Profils 100 relativ zum Stab 5 exakt definiert.

Ein entsprechend zusammengebauter Zustand ist in Fig. 4 zu sehen. Dabei ist auch zu sehen, dass die Wangen 103, 104 komplementär an Außenseiten des Stabs 5 anliegen.

Eine Längserstreckung des Profils 100 ist dabei quer zur Längserstreckung des Stabs 5, was der typischen Ausführung eines Fensterrahmens entspricht. Jeweilige Hohlräume innerhalb der Überschläge 10, 20, 130, 140 werden durch das jeweils andere Element, also Stab 5 bzw. Profil 100, am Bereich, an welchem Stab 5 und Profil 100 aneinander angrenzen, verschlossen, so dass ein Eindringen von Luft oder Feuchtigkeit verhindert wird.

Fig. 5 zeigt Stabteile 5a, 5b für einen Stab 5 für eine Verfahrensführung gemäß einem zweiten Ausführungsbeispiel, welches nicht unter Anspruch 1 fällt. Im Unterschied zum ersten Ausführungsbeispiel überlappen sich dabei Überschläge 10, 130 bzw. 20, 140 nicht, sondern die Überschläge 10, 20 werden lediglich so abgefräst, dass ihre Stirnseiten 11, 21 unmittelbar an Stirnseiten 131, 141 der dritten und vierten Überschläge 130, 140 angrenzen können. Dabei ist ein Zwischenbereich 9 ausgebildet, welcher entlang der Längserstreckung des Stabs 5 zwischen dem ersten Überschlag 10 und dem zweiten Überschlag 20 ausgebildet ist, so dass im Gegensatz zum ersten Ausführungsbeispiel die Überschläge 10, 20 nicht unmittelbar bezüglich der Längsrichtung aneinander angrenzen.

Unmittelbar angrenzend an den ersten Überschlag 10 ist eine erste Wange 15 ausgebildet. Ebenso ist unmittelbar angrenzend an den zweiten Überschlag 20 eine zweite Wange 25 ausgebildet. Diese sind in einer Querrichtung des Stabs 5 gesehen überlappend mit dem jeweiligen Überschlag 10, 20 bzw. dessen Außenseite, so dass die Abschrägung der jeweiligen Stirnseite 11, 21 des jeweiligen Überschlags 10, 20 nicht in einem Arbeitsschritt mit der Ausbildung der Einkerbung 6 ausgeführt wird. Vielmehr wird die jeweilige Stirnseite 11, 21 unter Verwendung eines nicht dargestellten separaten Werkzeugs, welches typischerweise kleiner ist, ausgebildet, so dass die jeweilige Wange 15, 25 erhalten bleibt.

Fig. 6 zeigt ein Profil 100 für das zweite Ausführungsbeispiel. Dabei sind die Stirnseiten 131, 141 der dritten und vierten Überschläge 130, 140 wie gezeigt plan mit den Abschrägungen 112, 114 ausgeführt, so dass hier eine Bearbeitung in einem Arbeitsschritt jeweils möglich ist. Die plane Ausführung der Stirnseiten 131, 141 korrespondiert dazu, dass diese plan an die Stirnseiten 11, 21 des ersten Überschlags 10 und des zweiten Überschlags 20 anliegen sollen, welche ebenfalls plan ausgeführt sind, wie in Fig. 5 dargestellt.

Fig. 7 zeigt einen zusammengebauten Zustand des Stabs 5 von Fig. 5 und des Profils 100 von Fig. 6. Dabei ist zu sehen, dass die Überschläge 10, 130 bzw. 20, 140 nicht wie in Fig. 4 zu sehen überlappen, sondern lediglich entlang jeweiliger Verbindungslinien aneinander angrenzen. Somit wird hierdurch eine Gehrung erzeugt, welche einen Winkel von 45° gegenüber den Längserstreckungen des Stabs 5 und des Profils 100 einnimmt.

Fig. 8 zeigt Stabteile 5a, 5b für einen Stab 5 für eine Verfahrensführung gemäß einem dritten Ausführungsbeispiel. Das dritte Ausführungsbeispiel entspricht dabei im Wesentlichen dem ersten Ausführungsbeispiel, wobei die ersten und zweiten Überschläge 10, 20 beim dritten Ausführungsbeispiel in Querrichtung des Stabs 5 gesehen dünner ausgeführt sind als beim ersten Ausführungsbeispiel. Ebenso zeigt Fig. 9 ein Profil 100 für die Verfahrensführung gemäß dem dritten Ausführungsbeispiel, welches an den Stab 5 gemäß dem dritten Ausführungsbeispiel angepasst ist, ansonsten jedoch im Wesentlichen von seinen Merkmalen her dem Profil 100 gemäß dem ersten Ausführungsbeispiel entspricht.

Fig. 10 zeigt den Stab 5 und das Profil 100 in einem zusammengebauten Zustand gemäß dem dritten Ausführungsbeispiel in einer perspektivischen Ansicht. Dabei ist wiederum zu sehen, dass sich der zweite Überschlag 20 und der vierte Überschlag 140 außenseitig partiell überlappen, wobei auch in diesem Fall eine Gehrung mit einem Winkel von 45° ausgebildet wird. Jeweilige Hohlräume werden durch das jeweils andere Element verschlossen.

## Patentansprüche

1. Verfahren zum Befestigen eines Profils (100), insbesondere eines Kämpfers, an einem Stab (5), zur Herstellung eines Fensterrahmens mit Überschlägen an der Außen- und Innenseite des Fensterrahmens, wobei das Verfahren folgende Schritte aufweist:
▪ Bereitstellen des Stabs (5), wobei der Stab (5) sich entlang einer ersten Längsrichtung erstreckt und zumindest eine Oberfläche (7) aufweist, von welcher aus sich ein erster Überschlag (10) und ein zweiter Überschlag (20) in die gleiche Richtung erstrecken, wobei entlang der ersten Längsrichtung bis zu einem Verbindungsbereich (8) der erste Überschlag (10) an einer ersten Längsseite (71) der Oberfläche (7) angeordnet ist und ab dem Verbindungsbereich (8) der zweite Überschlag (20) an einer zweiten Längsseite (72) der Oberfläche (7), welche der ersten Längsseite (71) gegenüberliegt, angeordnet ist,
▪ Bereitstellen des Profils (100), wobei das Profil (100) sich entlang einer zweiten Längsrichtung erstreckt, wobei das Profil (100) einen dritten Überschlag (130) und einen vierten Überschlag (140) aufweist, welche sich von diagonal gegenüberliegenden Längskanten des Profils (100) in zueinander entgegengesetzte Richtungen erstrecken,
▪ Abschrägen von Stirnseiten (11, 21) des ersten Überschlags (10) und des zweiten Überschlags (20), so dass der erste Überschlag (10) und der zweite Überschlag (20) ihre größte Erstreckung (12, 22) am Übergang zur Oberfläche (7) haben,
▪ Abschrägen des dritten Überschlags (130) und des vierten Überschlags (140) an einem Längsende (110) des Profils (100), so dass der dritte Überschlag (130) und der vierte Überschlag (140) am Längsende (110) ihre größte Erstreckung (132, 142) haben,
▪ Zusammenführen des Profils (100) mit dem Stab (5), so dass die zweite Längsrichtung winklig, bevorzugt rechtwinklig zur ersten Längsrichtung ist; und
▪ Verbinden des Profils (100) mit dem Stab (5) am Verbindungsbereich (8) derart, dass nach dem Verbinden der dritte Überschlag (130) den ersten Überschlag (10) außenseitig zumindest partiell überdeckt und der vierte Überschlag (140) den zweiten Überschlag (20) außenseitig zumindest partiell überdeckt.

2. Verfahren nach Anspruch 1, **dadurch gekennzeichnet, dass** in dem ersten Überschlag (10) und in dem zweiten Überschlag (20) jeweilige längs verlaufende Hohlräume (14, 24) ausgebildet sind, welche nach dem Verbinden durch das Profil (100) stirnseitig verschlossen werden.

3. Verfahren nach einem der vorhergehenden Ansprüche, **dadurch gekennzeichnet,**
▪ dass der dritte Überschlag (130) so abgeschrägt wird, dass er nach dem Verbinden komplementär zum ersten Überschlag (10) ist und den ersten Überschlag (10) außenseitig partiell überdeckt,
und/oder
▪ dass der vierte Überschlag (140) so abgeschrägt wird, dass er nach dem Verbinden komplementär zum zweiten Überschlag (20) ist und den zweiten Überschlag (20) außenseitig partiell überdeckt.

4. Verfahren nach einem der vorhergehenden Ansprüche, **dadurch gekennzeichnet, dass** das Verbinden durch Verkleben oder Verschweißen erfolgt

5. Verfahren nach einem der vorhergehenden Ansprüche, **dadurch gekennzeichnet, dass** entlang der ersten Längsrichtung der erste Überschlag (10) bis zum Beginn des zweiten Überschlags (20) ausgebildet ist, oder dass zwischen erstem Überschlag (10) und zweitem Überschlag (20) ein sich in Längsrichtung des Stabs (5) erstreckender Zwischenbereich (9) ausgebildet ist.

6. Verfahren nach einem der vorhergehenden Ansprüche, welches ferner folgende Schritte aufweist:
▪ Ausfräsen einer Einkerbung (6) in dem Stab (5) zwischen dem ersten Überschlag (10) und dem zweiten Überschlag (20), so dass eine Längsrichtung der Einkerbung (6) zwischen dem ersten Überschlag (10) und dem zweiten Überschlag (20) verläuft, und
▪ beidseitiges Abfräsen des Längsendes (110) des Profils (100), welches mit dem Stab (5) verbunden wird, zwischen dem dritten Überschlag (130) und dem vierten Überschlag (140), so dass beidseitig Abschrägungen (112, 114) zwischen dem dritten Überschlag (130) und dem vierten Überschlag (140) verlaufen.

7. Verfahren nach Anspruch 6, **dadurch gekennzeichnet, dass** die Einkerbung (6) zumindest im Wesentlichen komplementär zu den Abschrägungen (112, 114) ist.

8. Verfahren nach einem der Ansprüche 6 oder 7, **dadurch gekennzeichnet,**
▪ dass die Einkerbung (6) partiell in den ersten Überschlag (10) und/oder den zweiten Überschlag (20) hineinreicht,
und/oder
▪ dass die Abschrägungen (112, 114) partiell in den dritten Überschlag (130) und/oder den vierten Überschlag (140) hineinreichen.

9. Verfahren nach einem der Ansprüche 6 bis 8, **dadurch gekennzeichnet, dass** das abgefräste Längsende (110) beim Verbinden in die Einkerbung (6) eingreift.

10. Verfahren nach einem der vorhergehenden Ansprüche, welches ferner folgenden Schritt aufweist:
▪ teilweises Abfräsen seitlicher Wangen (103, 104) des Profils (100) am Längsende, welches mit dem Stab (5) verbunden wird, wobei bevorzugt die Wangen (103, 104) soweit abgefräst werden, dass sie nach dem Verbinden plan auf der Oberfläche (7) des Stabs (5) und/oder auf einer jeweiligen Verlängerung der Oberfläche (7) außerhalb der ersten und zweiten Überschläge (10, 20) aufliegen.

11. Verfahren nach einem der vorhergehenden Ansprüche, **dadurch gekennzeichnet,**
▪ dass der erste Überschlag (10) und der dritte Überschlag (130) für das erste Fenster vorgesehen sind,
und/oder
▪ dass der zweite Überschlag (20) und der vierte Überschlag (140) für das zweite Fenster vorgesehen sind.

12. Verfahren nach einem der vorhergehenden Ansprüche, **dadurch gekennzeichnet, dass** das Bereitstellen des Stabs (5) folgende Schritte aufweist:
▪ Bereitstellen eines Ausgangsstabs, mit einem durchgehenden Überschlag,
▪ Durchtrennen des Ausgangsstabs quer zur Längserstreckung des Ausgangsstabs, so dass ein erstes Stabteil (5a) und ein zweites Stabteil (5b) entstehen,
▪ Drehen zumindest des zweiten Stabteils (5b) und Zusammenführen mit dem ersten Stabteil (5a), so dass die Oberfläche (7) durchgehend entsteht, und
▪ Verbinden des ersten Stabteils (5a) mit dem zweiten Stabteil (5b).

13. Verfahren nach Anspruch 12, **dadurch gekennzeichnet, dass** das Verbinden des ersten Stabteils (5a) mit dem zweiten Stabteil (5b) in einem Arbeitsschritt mit dem Verbinden des Profils (100) am Stab (5) unter Verwendung eines im Querschnitt Y-förmigen Schweißspiegels erfolgt.

14. Fensterrahmen oder Fensterteilrahmen, welcher mittels eines Verfahrens nach einem der vorhergehenden Ansprühe hergestellt ist, und zumindest bestehend aus einem längsverlaufenden Stab (5) und einem hieran winkelig, nicht an den Enden des Stabes (5), in einem Verbindungsbereich (8) des Stabes (5) anschließenden Profil (100), wobei der Stab (5) sich entlang einer ersten Längsrichtung erstreckt und zumindest eine Oberfläche (7) aufweist, von welcher aus sich ein erster Überschlag (10) und ein zweiter Überschlag (20) in die gleiche Richtung erstrecken, wobei entlang der ersten Längsrichtung bis zu einem Verbindungsbereich (8) der erste Überschlag (10) an einer ersten Längsseite (71) der Oberfläche (7) angeordnet ist und ab dem Verbindungsbereich (8) der zweite Überschlag (20) an einer zweiten Längsseite (72) der Oberfläche (7), welche der ersten Längsseite (71) gegenüberliegt, angeordnet ist, und wobei das Profil (100) einen dritten Überschlag (130) und einen vierten Überschlag (140) aufweist, welche sich von diagonal gegenüberliegenden Längskanten des Profils (100) in zueinander entgegengesetzte Richtungen erstrecken, wobei das Profil (100), einen Kämpfer ausbildend, im Verbindungsbereich (8) des Stabes (5) in eine Einkerbung (6) eingreift, wobei das Profil auf den Stab an dem Verbindungsbereich mit diesem verbunden ist, so dass der dritte Überschlag (130) den ersten Überschlag (10) außenseitig zumindest partiell überdeckt und der vierte Überschlag (140) den zweiten Überschlag (20) außenseitig zumindest partiell überdeckt.

## Claims

1. A method of attaching a profile (100), in particular a transom, to a bar (5) to produce a window frame with overlaps on the outside and inside of the window frame, the method comprising the following steps:
▪ providing the bar (5), wherein the bar (5) extends along a first longitudinal direction and has at least one surface (7), from which a first overlap (10) and a second overlap (20) extend in the same direction, wherein along the first longitudinal direction up to a connecting region (8) the first overlap (10) is arranged on a first longitudinal side (71) of the surface (7) and from the connecting region (8) the second overlap (20) is arranged on a second longitudinal side (72) of the surface (7), which is opposite the first longitudinal side (71),
▪ providing the profile (100), wherein the profile (100) extends along a second longitudinal direction, wherein the profile (100) has a third overlap (130) and a fourth overlap (140), which extend from diagonally opposite longitudinal edges of the profile (100) in mutually opposite directions,
▪ bevelling of end faces (11, 21) of the first overlap (10) and of the second overlap (20), so that the first overlap (10) and the second overlap (20) have their greatest extension (12, 22) at the transition to the surface (7),
▪ bevelling the third overlap (130) and the fourth overlap (140) at a longitudinal end (110) of the profile (100), so that the third overlap (130) and the fourth overlap (140) have their greatest extent (132, 142) at the longitudinal end (110),
▪ bringing the profile (100) together with the rod (5) so that the second longitudinal direction is angular, preferably at right angles to the first longitudinal direction; and
▪ connecting the profile (100) to the rod (5) at the connecting region (8) in such a way that, after the connection, the third overlap (130) at least partially covers the first overlap (10) on the outside and the fourth overlap (140) at least partially covers the second overlap (20) on the outside.

2. Method according to claim 1, **characterised in that** respective longitudinally extending cavities (14, 24) are formed in the first overlap (10) and in the second overlap (20), which cavities are closed on the end face by the profile (100) after joining.

3. Method according to one of the preceding claims, **characterised in that**
▪ that the third overlap (130) is bevelled so that it is complementary to the first overlap (10) after joining and partially covers the first overlap (10) on the outside, and/or
▪ **in that** the fourth overlap (140) is bevelled in such a way that it is complementary to the second overlap (20) after joining and partially covers the second overlap (20) on the outside.

4. Method according to one of the preceding claims, **characterised in that** the joining is carried out by gluing or welding

5. Method according to one of the preceding claims, **characterised in that** the first overlap (10) is formed along the first longitudinal direction up to the beginning of the second overlap (20), or **in that** an intermediate region (9) extending in the longitudinal direction of the rod (5) is formed between the first overlap (10) and the second overlap (20).

6. Method according to one of the preceding claims, further comprising the following steps:
▪ milling out an indentation (6) in the rod (5) between the first overlap (10) and the second overlap (20), so that a longitudinal direction of the indentation (6) extends between the first overlap (10) and the second overlap (20), and
▪ milling on both sides of the longitudinal end (110) of the profile (100), which is connected to the bar (5), between the third overlap (130) and the fourth overlap (140), so that bevelled edges (112, 114) extend on both sides between the third overlap (130) and the fourth overlap (140).

7. Method according to claim 6, **characterised in that** the notch (6) is at least substantially complementary to the chamfers (112, 114).

8. Method according to one of claims 6 or 7, **characterised in that**
▪ that the notch (6) partially extends into the first overlap (10) and/or the second overlap (20),
and/or
▪ **in that** the bevelled edges (112, 114) partially extend into the third overlap (130) and/or the fourth overlap (140).

9. Method according to one of claims 6 to 8, **characterised in that** the milled-off longitudinal end (110) engages in the notch (6) during joining.

10. Method according to one of the preceding claims, further comprising the following step:
▪ partial milling off of lateral cheeks (103, 104) of the profile (100) at the longitudinal end, which is connected to the rod (5), wherein preferably the cheeks (103, 104) are milled off to such an extent that after the connection they lie flat on the surface (7) of the rod (5) and/or on a respective extension of the surface (7) outside the first and second overlaps (10, 20).

11. Method according to one of the preceding claims, **characterised in that**
▪ that the first overlap (10) and the third overlap (130) are provided for the first window,
and/or
▪ **in that** the second overlap (20) and the fourth overlap (140) are provided for the second window.

12. Method according to one of the preceding claims, **characterised in that** the provision of the rod (5) comprises the following steps:
▪ Providing an initial rod, with a continuous overlap,
▪ cutting the starting rod transversely to the longitudinal extension of the starting rod, so that a first rod part (5a) and a second rod part (5b) are produced,
▪ Rotating at least the second rod part (5b) and bringing it together with the first rod part (5a) so that the surface (7) is continuous, and
▪ connecting the first rod part (5a) to the second rod part (5b).

13. Method according to claim 12, **characterised in that** the joining of the first rod part (5a) to the second rod part (5b) is carried out in one working step with the joining of the profile (100) to the rod (5) using a welding mirror with a Y-shaped cross-section.

14. Window frame or window part frame, which is produced by means of a method according to one of the preceding claims and consists at least of a longitudinally extending bar (5) and a profile (100) adjoining it at an angle, not at the ends of the bar (5), in a connecting region (8) of the bar (5), wherein the bar (5) extends along a first longitudinal direction and has at least one surface (7), from which a first overlap (10) and a second overlap (20) extend in the same direction, the first overlap (10) being arranged on a first longitudinal side (71) of the surface (7) along the first longitudinal direction up to a connecting region (8) and the second overlap (20) being arranged on a second longitudinal side (72) of the surface (7) from the connecting region (8) onwards, which is opposite the first longitudinal side (71), and wherein the profile (100) has a third overlap (130) and a fourth overlap (140), which extend from diagonally opposite longitudinal edges of the profile (100) in opposite directions to one another, wherein the profile (100), forming a transom, is arranged on a second longitudinal side (72) of the surface (7) which is opposite the first longitudinal side (71), engages in a notch (6) in the connecting region (8) of the bar (5), the profile being connected to the bar at the connecting region, so that the third overlap (130) at least partially covers the first overlap (10) on the outside and the fourth overlap (140) at least partially covers the second overlap (20) on the outside.

## Revendications

1. Procédé pour fixer un profilé (100), en particulier une traverse, sur une tige (5), pour fabriquer un cadre de fenêtre avec des rabats sur les côtés extérieur et intérieur du cadre de fenêtre, le procédé comprenant les étapes suivantes :
▪ mise à disposition de la barre (5), la barre (5) s'étendant le long d'une première direction longitudinale et présentant au moins une surface (7) à partir de laquelle s'étendent un premier rebord (10) et un deuxième rebord (20) dans la même direction, le premier rebord (10) étant disposé le long de la première direction longitudinale jusqu'à une zone de jonction (8), le premier rebord (10) est disposé sur un premier côté longitudinal (71) de la surface (7) et, à partir de la zone de jonction (8), le deuxième rebord (20) est disposé sur un deuxième côté longitudinal (72) de la surface (7) qui est opposé au premier côté longitudinal (71),
▪ la mise à disposition du profilé (100), le profilé (100) s'étendant le long d'une deuxième direction longitudinale, le profilé (100) comportant un troisième rebord (130) et un quatrième rebord (140) qui s'étendent à partir de bords longitudinaux diagonalement opposés du profilé (100) dans des directions opposées l'une à l'autre,
▪ biseautage des faces frontales (11, 21) du premier rebord (10) et du deuxième rebord (20) de telle sorte que le premier rebord (10) et le deuxième rebord (20) aient leur plus grande extension (12, 22) à la transition vers la surface (7),
▪ chanfreinage du troisième rebord (130) et du quatrième rebord (140) à une extrémité longitudinale (110) du profilé (100), de telle sorte que le troisième rebord (130) et le quatrième rebord (140) présentent leur plus grande extension (132, 142) à l'extrémité longitudinale (110),
▪ réunion du profilé (100) avec la tige (5) de telle sorte que la deuxième direction longitudinale soit angulaire, de préférence perpendiculaire à la première direction longitudinale ; et
▪ relier le profilé (100) à la tige (5) au niveau de la zone de liaison (8) de telle sorte qu'après la liaison, le troisième recouvrement (130) recouvre au moins partiellement le premier recouvrement (10) à l'extérieur et que le quatrième recouvrement (140) recouvre au moins partiellement le deuxième recouvrement (20) à l'extérieur.

2. Procédé selon la revendication 1, **caractérisé en ce que** des cavités longitudinales (14, 24) sont formées dans le premier recouvrement (10) et dans le deuxième recouvrement (20), lesquelles sont fermées à l'avant par le profilé (100) après la liaison.

3. Procédé selon l'une des revendications précédentes, **caractérisé en ce que**
▪ que le troisième rebord (130) est biseauté de manière à être complémentaire au premier rebord (10) après l'assemblage et à recouvrir partiellement le premier rebord (10) à l'extérieur,
et/ou
▪ que le quatrième rebord (140) est biseauté de telle sorte qu'après assemblage, il est complémentaire au deuxième rebord (20) et recouvre partiellement le deuxième rebord (20) à l'extérieur.

4. Procédé selon l'une des revendications précédentes, **caractérisé en ce que** l'assemblage est réalisé par collage ou soudage.

5. Procédé selon l'une des revendications précédentes, **caractérisé en ce que** le premier rabat (10) est formé le long de la première direction longitudinale jusqu'au début du deuxième rabat (20), ou **en ce qu'**une zone intermédiaire (9) s'étendant dans la direction longitudinale de la barre (5) est formée entre le premier rabat (10) et le deuxième rabat (20).

6. Procédé selon l'une des revendications précédentes, qui comprend en outre les étapes suivantes :
▪ le fraisage d'une encoche (6) dans la tige (5) entre le premier recouvrement (10) et le deuxième recouvrement (20), de telle sorte qu'une direction longitudinale de l'encoche (6) s'étende entre le premier recouvrement (10) et le deuxième recouvrement (20), et
▪ fraisage des deux côtés de l'extrémité longitudinale (110) du profilé (100) qui est relié à la tige (5), entre le troisième rebord (130) et le quatrième rebord (140), de sorte que des chanfreins (112, 114) s'étendent des deux côtés entre le troisième rebord (130) et le quatrième rebord (140).

7. Procédé selon la revendication 6, **caractérisé en ce que** l'encoche (6) est au moins essentiellement complémentaire aux chanfreins (112, 114).

8. Procédé selon l'une des revendications 6 ou 7, **caractérisé en ce que**
▪ que l'encoche (6) s'étend partiellement dans le premier rebord (10) et/ou le deuxième rebord (20),
et/ou
▪ que les chanfreins (112, 114) s'étendent partiellement dans le troisième rebord (130) et/ou le quatrième rebord (140).

9. Procédé selon l'une des revendications 6 à 8, **caractérisé en ce que** l'extrémité longitudinale fraisée (110) s'engage dans l'encoche (6) lors de l'assemblage.

10. Procédé selon l'une des revendications précédentes, qui comprend en outre l'étape suivante :
▪ fraisage partiel des joues latérales (103, 104) du profilé (100) à l'extrémité longitudinale qui est reliée à la tige (5), les joues (103, 104) étant de préférence fraisées de telle sorte qu'après l'assemblage, elles reposent à plat sur la surface (7) de la tige (5) et/ou sur un prolongement respectif de la surface (7) à l'extérieur des premier et deuxième rabats (10, 20).

11. Procédé selon l'une des revendications précédentes, **caractérisé en ce que**
▪ que le premier recouvrement (10) et le troisième recouvrement (130) sont prévus pour la première fenêtre,
et/ou
▪ que le deuxième recouvrement (20) et le quatrième recouvrement (140) sont prévus pour la deuxième fenêtre.

12. Procédé selon l'une des revendications précédentes, **caractérisé en ce que** la mise à disposition de la barre (5) comprend les étapes suivantes :
▪ la mise à disposition d'une tige de départ comportant un rebord continu,
▪ couper la barre de départ transversalement à l'extension longitudinale de la barre de départ, de manière à obtenir une première partie de barre (5a) et une deuxième partie de barre (5b),
▪ Tourner au moins la deuxième partie de tige (5b) et la réunir avec la première partie de tige (5a) de manière à former une surface (7) continue, et
▪ relier la première partie de tige (5a) à la deuxième partie de tige (5b).

13. Procédé selon la revendication 12, **caractérisé en ce que** la liaison de la première partie de barre (5a) avec la deuxième partie de barre (5b) s'effectue en une seule étape avec la liaison du profilé (100) à la barre (5) à l'aide d'un miroir de soudage en forme de Y en section transversale.

14. Cadre de fenêtre ou cadre de partie de fenêtre, fabriqué selon l'un des procédés selon les revendications précédentes, et composé au moins d'une barre longitudinale (5) et d'un profilé (100) qui se raccorde à celle-ci de manière angulaire, non aux extrémités de la barre (5), dans une zone de liaison (8) de la barre (5), la barre (5) s'étendant le long d'une première direction longitudinale et présentant au moins une surface (7) à partir de laquelle s'étendent un premier recouvrement (10) et un deuxième recouvrement (20) dans la même direction, le premier rebord (10) étant disposé le long de la première direction longitudinale jusqu'à une zone de liaison (8) sur un premier côté longitudinal (71) de la surface (7) et le deuxième rebord (20) étant disposé à partir de la zone de liaison (8) sur un deuxième côté longitudinal (72) de la surface (7), qui est opposé au premier côté longitudinal (71), et le profilé (100) comportant un troisième recouvrement (130) et un quatrième recouvrement (140) qui s'étendent à partir de bords longitudinaux diagonalement opposés du profilé (100) dans des directions opposées l'une à l'autre, le profilé (100) s'engage dans une encoche (6) de la barre (5) en formant une traverse dans la zone de liaison (8) de la barre (5) dans une encoche (6), le profilé étant relié à la barre au niveau de la zone de liaison avec celle-ci, de telle sorte que le troisième recouvrement (130) recouvre au moins partiellement le premier recouvrement (10) à l'extérieur et que le quatrième recouvrement (140) recouvre au moins partiellement le deuxième recouvrement (20) à l'extérieur.
